# EUROPÄISCHE PATENTSCHRIFT

(11) **EP 0 232 730 B1**
(45) Veröffentlichungstag und Bekanntmachung des Hinweises auf die Patenterteilung: **15.04.1992**
(21) Anmeldenummer: 87100350.5
(22) Anmeldetag: 13.01.1987
(51) Int. Cl.: B41F 13/16, B41F 27/12

(54) **Vorrichtung zum Aufspannen von biegsamen Druckplatten auf dem Plattenzylinder von Rotationsdruckmaschinen**
Device for fixing a flexible printing plate on the plate cylinder of a rotary-printing machine
Dispositif de fixation d'un cliché souple sur le cylindre porte-cliché d'une rotative

(30) Priorität: 11.02.1986 DE 3604209
(43) Veröffentlichungstag der Anmeldung: 19.08.1987
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

(56) Entgegenhaltungen:
- DE-A- 1 536 954
- DE-C- 893 343
- FR-A- 2 031 309

## Beschreibung

Die Erfindung bezieht sich auf eine Vorrichtung zum Aufspannen von biegsamen Druckplatten auf den Plattenzylinder von Rotationsdruckmaschinen gemäß dem Oberbegriff des Anspruches 1.

Bei modernen Offset-Rotationsdruckmaschinen wird nicht nur eine Seiten- und Umfangs-Registereinstellung verlangt, sondern es ist auch erforderlich, zum Herstellen von hochwertigen Druckprodukten eine Möglichkeit zu schaffen, das Druckbild eines bestimmten Druckwerkes um ein gewisses Maß zu verdrehen. Hierdurch kann Kopier-, Aufspann- und anderen Fehlern entgegengewirkt werden, die zumindest bei Teilbereichen des fertigen Produktes zu Passerfehlern führen würden.

Die DE-PS 1 536 954 zeigt eine Einrichtung zum Verschwenken bzw. Verdrehen einer biegsamen Druckplatte auf dem Plattenzylinder, bei der die Druckplatte an ihren beiden Enden in Umfangsrichtung mittels Spannschienen gehalten ist. Über eine Verstelleinrichtung lassen sich die beiden Plattenenden mit den Spannschienen in entgegengesetzter Richtung bewegen, so daß die Druckplatte auf dem Plattenzylinder verdreht wird. Zur Führung der Spannschienen dienen schräg angeordnete Schlitze, in die Führungsbolzen eingreifen. Hierdurch führen die Spannschienen bei ihrer axialen Bewegung eine gewisse Schwenkbewegung aus, die der Verdrehbewegung der beiden Plattenenden entsprechen soll. Der Nachteil dieser bekannten Ausführung ist, daß die Einrichtung nur im Stillstand betätigt werden kann. Außerdem ist zum Verstellen der Platte zunächst erforderlich, über zwei Exzenter die Plattenspannung zu lockern. Danach kann über eine Schnecke und ein Stellglied die Platte auf dem Plattenzylinder verdreht werden, wobei die schrägen Schlitze keine Genauigkeit ermöglichen und auch zum Verklemmen der Spannschienen führen können. Nach dem Verdrehvorgang der Druckplatte muß sodann die Spanneinrichtung betätigt werden, um die Druckplatte wieder auf dem Plattenzylinder festzuspannen. Erst danach kann die Maschine wieder anlaufen, so daß es sich bei dieser bekannten Ausführung um eine umständliche und zeitaufwendige Verstellung handelt, mit der eine exakte Registereinstellung nach heutigen Forderungen entsprechend sogenannten Registersystemen nicht möglich ist.

Die weiterhin bekannte DE-PS 893 343 zeigt ebenfalls eine Aufspannvorrichtung für Druckplatten, bei der die einzelnen Spannschienen getrennt und unabhängig voneinander über Exzenter und eine Reihe von mit Spiel belasteten Zwischengliedern in Achsrichtung verschiebbar sind. Ein mittlerer Drehpunkt ermöglicht hierbei ein Verschwenken der Spannschienen entsprechend der axialen Verschiebung des Druckplattenendes. Auch bei dieser Plattenspannung müssen zunächst die Spannschrauben gelöst werden, um ein Verschieben der Druckplatte zu ermöglichen. Neben den zuvor erwähnten Nachteilen weist diese Ausführung den weiteren Nachteil auf, daß sie nur für relativ kleine Bogenformate geeignet ist, wie z.B. für Kleinoffsetdruckmaschinen mit den hier verwendeten randgelochten Metallfolien.

Ausgehend von diesem Stand der Technik ist es die Aufgabe vorliegender Erfindung, eine Passer- bzw. Registereinstellung zu schaffen, die auch während des Maschinenlaufs auf einfache Weise und zusätzlich mit hoher Präzision einstellbar ist. Eine Schnellspannung der Platte muß außerdem gegeben sein.

Die Aufgabe wird gemäß den kennzeichnenden Merkmalen des Anspruches 1 gelöst. Mit dieser Lösung wird eine stabile und exakte Verstellung der beiden Spannschienen gewährleistet, wobei der Drucker die Verstellung während des Maschinenlaufes vornehmen kann. Durch die exakte, spielfreie Führung der beiden Spannschienen und den einfachen Verstellmechanismus ist gemäß einem weiteren Merkmal der Lösung die Verstellung der einzelnen Positionen mittels unterschiedlichen Steuermitteln durchführbar.

Die Unteransprüche zeigen vorteilhafte Ausgestaltungen der Erfindung, mit denen es möglich ist, die Verstellbewegung mit Stellmitteln durchzuführen, die an die jeweiligen Konstruktionsbedingungen angepaßt sind.

Ausführungsbeispiele der Erfindung sind in den Zeichnungen schematisch dargestellt. Es zeigt:
- Fig. 1: eine Seitenansicht eines Druckwerks
- Fig. 2: eine Draufsicht auf einen Plattenzylinder
- Fig. 3: eine Draufsicht auf einen Plattenzylinder mit anderer Steuerung
- Fig. 4: eine stirnseitige Ansicht eines Plattenzylinders
- Fig. 5: einen Teilquerschnitt durch einen Plattenzylinder gemäß Schnittlinie 5-5 in Fig. 2
- Fig. 6: einen Teilquerschnitt durch einen Plattenzylinder gemäß Schnittlinie 6-6 in Fig. 2.

Das in Fig. 1 wiedergegebene Druckwerk einer Bogenrotationsdruckmaschine besteht im wesentlichen aus einem Plattenzylinder 1, einem Gummizylinder 2 und einem Druckzylinder 3, wobei die zu bedruckenden Bogen zwischen dem Gummizylinder 2 und dem Druckzylinder 3 bedruckt werden. Eine Überführtrommel 4 übergibt die zugeführten Bogen an den Druckzylinder 3 und eine nachgeordnete Überführtrommel 5 nimmt die Bogen vom Druckzylinder 3 ab und führt sie dem nächsten Druckwerk zu, wobei der Bogentransport an sich in bekannter Weise mittels Greiferreihen erfolgt. Dem Plattenzylinder ist ein Farbwerk 6 und ein Feuchtwerk 7 zugeordnet, wobei das Feuchtwerk 7 das Feuchtmittel aus einem Feuchtmittelbehälter 8 und einer Feuchtwalze 9 zugeführt bekommt, und das Farbwerk 6 die Farbe aus einem Farbkasten 10 von einer Farbkastenwalze 11 erhält.

Der in Figur 2 wiedergegebene Plattenzylinder 1 besteht aus einem Zylinderkörper 12, dessen Achsschenkel 13,14 über Lager 15 beiderseits in den Maschinenseitengestellen 16,17 gelagert sind. Im gezeigten Ausführungsbeispiel sind beiderseits am Zylinderkörper 12 Schmitzringe 18 vorgesehen. Auf den Zylinderkörper 12 wird eine biegsame Druckplatte 19 (Fig. 4) aufgespannt, die wiederum über Spannschienen 20,21 gespannt wird. Beide Spannschienen 20,21 sind in einer Grube 22 angeordnet, die im Zylinderkörper 12 vorgesehen ist (Fig. 4 - 6).

Zur Korrektur des Passers sind beide Spannschienen 20,21 an ihren beiden Enden über je einen Winkelhebel 23,24 gelenkig verbunden. Die Winkelhebel 23,24 sind in der Grube 22 des Zylinderkörpers 12 auf einem Lagerbolzen 25 schwenkbar gelagert (Fig. 6). Hierbei ist der Lagerbolzen 25 im Boden der Grube 22 über ein Gewinde 26 befestigt. Zwischen Lagerbolzen 25 und Winkelhebel 23,24 ist eine Paßbüchse 27 vorgesehen, die in Verbindung mit einer Scheibe 28 eine exakte Führung der Winkelhebel 23,24 gewährleistet.

Zwischen den Winkelhebeln 23,24 und den Spannschienen 20,21 besteht eine Verbindung über ein spielfreies Kugelgelenklager 29, das über einen Federring 30 in den Winkelhebeln 23,24 gehalten ist. Über Schraubbolzen 31 sind die Kugelgelenklager 29 mit den Spannschienen 20,21 verbunden, so daß eine exakte und spielfreie Führung der beiden Spannschienen 20,21 gewährleistet ist (Fig. 2,5 und 6).

Die auf den Zylindermittel aufzuspannende biegsame Druckplatte 19 ist an ihren beiden Plattenenden 32,33 abgewinkelt und wird mit dem abgewinkelten Teil an den Spannschienen 20, 21 eingehängt (Fig. 4). Hierbei sind die beiden abgewinkelten Plattenenden 32,33 durch Federelemente 34 gehalten, um ein ungewolltes Herausgleiten zu verhindern. Zum Spannen der Druckplatte 19 sind zwischen Spannschienen 20,21 und Zylinderkörper 12 mehrere Druckfedern 35 vorgesehen. Die Druckfedern 35 sind in Ausnehmungen 36 am Zylinderkörer 12 und in Aufnahmen 37 an den Spannschienen 20,21 angeordnet.

Zum Verschwenken der Druckplatte 19 auf dem Zylinderkörper 12 sind gemäß Figur 2 an der Spannschiene 20 beiderseits je ein Rollenhebel 38 befestigt, die jeweils eine Kurvenrolle 39 tragen, die wiederum im äußeren Bereich mit einer kegelstumpfförmigen Abschrägung 40 versehen sind. Die Abschrägungen 40 der beiden Kurvenrollen 39 wirken im gezeigten Ausführungsbeispiel mit jeweils einer Steuerkurve 41 zusammen, die über Lagerungen 42 an den Maschinenseitengestellen 16, 17 gelagert sind.

Zum Einspannen der Druckplatte 19 werden bei dem in Fig. 2 gezeigten Ausführungsbeispiel die beiden Steuerkurven 41 zu den Kurvenrollen 39 hin um jeweils den gleichen Hub verschwenkt oder verstellt, so daß ein gleicher Druck auf diese ausgeübt wird, und die Spannschiene 20 über die beiden Rollenhebel 38 in den Kugelgelenklagern 29 um ihre Längsachse verschwenkt werden. Zur gemeinsamen Schwenkbewegung der beiden Spannschienen 20, 21 sind Kupplungselemente 43 vorgesehen, die auf einer Seite in der Spannschiene 21 befestigt sind. Im Bereich der gegenüberliegenden Spannschiene 20 sind Ausnehmungen 44 vorgesehen, in deren Bereich sich die Kupplungselemente 43 an Auflager 45 abstützen, die an der Spannschiene 20 befestigt sind. Durch diese Kupplungselemente 43 wird die Kippbewegung der Spannschiene 20 auf die Spannschiene 21 übertragen, so daß beide Spannschienen eine Kippbewegung in entgegengesetzter Drehrichtung gleichzeitig ausführen. In Fig. 4 sind die beiden Spannschienen 20, 21 in gekippter Position dargestellt. Diese gekippte Stellung ist gleichzeitig die Entspannstellung für die Druckplatte 19, so daß sich die abgewinkelten Plattenenden 32, 33 problemlos an den Spannschienen 20, 21 einhängen lassen. Sobald die Steuerkurven 41 zurückbewegt werden, werden die beiden Spannschienen 20,21 über die Druckfedern 35 zurückgeschwenkt, so daß die Druckplatte auf dem Zylinderkörper 12 gespannt ist. Eine Abdeckplatte 46 ist so über den Spannschienen 20,21 angeordnet, daß beim Zurückschwenken derselben in Spannstellung für die Druckplatte 19 die beiden abgewinkelten Plattenenden 32, 33 unter die Platte 46 gelangen und hierdurch ein Spalt entsteht, der der Dicke der Druckplatte entspricht, so daß die beiden Enden gegen Abgleiten von den Spannschienen 20, 21 gesichert sind.

Die Abdeckplatte 46 ist an Zentrierkörpern 47 befestigt, die wiederum über Schrauben 48 am Grund der Grube 22 befestigt sind. Durch Paßschrauben 49 ist die Abdeckplatte 46 genau positioniert, so daß die beiden Druckplattenenden 32, 33 problemlos an den Spannschienen 20, 21 einzuhängen sind. Fig. 5 zeigt die beiden Spannschienen 20, 21 in ihrer Spannposition, wobei die beiden Plattenenden 32, 33 unter die Abdeckplatte 46 eingeschwenkt sind.

Eine Abwandlung der in Fig. 2 wiedergegeben Ausführung verwendet gemäß Fig. 3 einen Rollenhebel 50 auf einer Seite der Spannschiene 20, der ebenfalls eine Kurvenrolle 51 trägt, deren Lauffläche als V-förmige Eindrehung 52 ausgebildet ist. In diese V-förmige Eindrehung 52 greift die ebenfalls V-förmig ausgebildete Kurvenfläche 53 einer Steuerkurve 54 ein. Die Steuerkurve kann zum Lösen bzw. Spannen einer Druckplatte auf die Kurvenrolle 51 zu- oder von dieser wegbewegt werden,so daß über den Rollenhebel 50 eine Kippbewegung auf die beiden Spannschienen 20 und 21 übertragen wird.

Zur Korrektur des Passers ist es mit der beschriebenen Einrichtung möglich, die Druckplatte 19 auf dem Plattenzylinder 1 zu verschwenken. Hierzu wird über die Kurvenrollen 39, 51 und die Rollenhebel 38, 50 die Spannschiene 20 in axialer Richtung des Plattenzylinders 1 verschoben. Über die Winkelhebel 23, 24 wird diese seitliche Verstellung der Spannschiene 20 auf die Spannschiene 21 in entgegengesetztter Richtung übertragen. Die Winkelhebel 23,24 können hierbei als gleichschenklige Hebel mit 90° Schenkelwinkel ausgebildet sein, so daß sich bei dem jeweiligen Abstand der beiden Lagerbolzen 25 ein bestimmter Drehpunkt P für die Drehbewegung der Druckplatte 19 ergibt. Hierbei befinden sich die Verbindungen über Schraubbolzen 31 in der Mittelstellung auf Linien 66, die rechtwinklig zur Plattenzylinder-Längsachse verlaufen.

Durch geeignet gewählte Schenkellängen der Winkelhebel 23, 24 und durch eine seitlich versetzte Anordnung des Lagerbolzens 25 für die Drehbewegung der Winkelhebel, befindet sich der Drehpunkt P um den die Druckplatte beim Verstellen des Verdrehregisters bewegt wird, an einem bestimmten Punkt der Druckplatte 19. Die in Fig. 2 strichpunktiert eingezeichneten Verlängerungen der Schenkel der Winkelhebel 23,24 bis zum Punkt P sind als Abwicklung auf der Zylindermantelfläche zu verstehen, wobei der obere und untere Drehpunkt P sich auf derselben Stelle der Druckplatte 19 befinden. Getriebetechnisch beschrieben, ist P der momentane Drehpunkt der Druckplatte bzw. der Spannschienen, die Lenker eines mehrgliedrigen Getriebes sind.

Zum Verändern der seitlichen Lage der beiden Spannschienen 20, 21 wird gemäß Fig. 2 eine der Steuerkurven 41 nach der einen Maschinenseite und die andere in entgegengesetzter Richtung nach der anderen Maschinenseite bewegt. Hierdurch wird über die Kurvenrollen 39 eine Stellkraft in axialer Richtung des Plattenzylinders eingeleitet. Anstelle der gezeichneten radial verstellbaren Steuerkurven 41 lassen sich auch Steuerkurven verwenden, die die Form eines Laufrings aufweisen und über eine entsprechende Lagerung in Achsrichtung des Plattenzylinders verschiebbar sind. Auch hiermit ist es möglich zur Schrägstellung der Druckplatte beide Laufringe gleichzeitig und in gleicher Richtung axial zu verschieben, so daß hierdurch eine Verstellung der beiden Spannschienen 20, 21 erfolgt. Zum Lösen der Plattenspannung ist es bei einer derartigen Ausführung lediglich erforderlich, die beiden Laufringe gegeneinander zur Maschinenmitte hin zu bewegen, so daß über die Abschrägung 40 ein Verschwenken der beiden Rollenhebel, und somit der Spannschienen 20, 21 erfolgt.

Die Ausführung gemäß Fig. 3 verwendet im Gegensatz zur vorher beschriebenen Ausführung eine Steuerkurve 54, deren Laufflächen beiderseits abgeschrägt sind, wobei die V-förmige Eindrehung 52 der Kurvenrolle 51 hierauf abrollt. Im gezeigten Ausführungsbeispiel ist die Lagerung 55 so ausgebildet, daß die Steuerkurve 54 entweder radial verstellt werden kann, oder zum Plattenzylinder 1 hin anschwenkbar ausgebildet ist. Zur seitlichen Verstellung der beiden Spannschienen 20, 21 ist zusätzlich über einen Stellmotor 56, der am Maschinenseitengestell 17 befestigt ist, eine Verstellung in axialer Richtung des Plattenzylinders 1 möglich. Im gezeigten Ausführungsbeispiel erfolgt dies durch eine Gewindeführung 57. Bei dieser Ausführung ist es somit möglich, über eine Steuerkurve 54 durch deren radiale Bewegung die Druckplatte zu spannen bzw. zu entspannen und durch die seitliche Bewegung, z.B. über einen Stellmotor 56 die seitliche Verschiebung der beiden Spannspindeln 20, 21 durchzuführen, so daß eine Verdrehung der Druckplatte 19 auf dem Plattenzylinder 1 in der zuvor beschriebenen Weise erfolgt. Selbstverständlich sind Maßnahmen getroffen, um eine spielfreie Lagerung 55 zu garantieren.

In Fig. 4 ist die Stellung des Plattenzylinders wiedergegeben, in der das vorlaufende Ende 33 der Druckplatte 19 eingehängt, und nach einer Umdrehung des Plattenzylinders 1 das nachlaufende Plattenende 32 ebenfalls eingehängt und die Druckplatte gespannt wird. Zum Spannen wird die Kurve 54 auf den Tragbolzen 58 im Bereich der Langlöcher 59 in Längsrichtung verschoben, so daß die beiderseits abgeschrägte Kurvenfläche 53 den Rollenhebel 50 mehr oder weniger verschwenkt, und somit die Druckplatte 19 löst bzw. spannt. Zum Verschieben der Steuerkurve 54 ist ein hydraulischer oder pneumatischer Steuerzylinder 60 vorgesehen, dessen Kolbenstange 61 einen Winkelhebel 62 betätigt, der über einen Bolzen 63 am Maschinenseitengestell schwenkbar gelagert ist. Der gegenüberliegende Schenkel des Winkelhebels 62 zeigt eine gabelförmige Öffnung 64, mittels der ein an der Steuerkurve 54 befestigter Zapfen 65 betätigt wird. Über den Steuerzylinder 60 läßt sich somit auf einfache Weise die Steuerkurve 54 in die jeweils erforderliche Stellung bewegen.

Das Verdrehen der Druckplatte zur Registerkorrektur wird im Normalfall bei einer entspannten Druckplatte 19 durchgeführt. Das Entspannen wird dadurch erreicht, daß bei der Ausführung gemäß Fig. 2 über beide Steuerkurven 41 die Rollenhebel 38 etwas verschwenkt werden, so daß beide Spannschienen 20, 21 eine geringe Kippbewegung ausführen. Zum Verdrehen bzw. Verschwenken der Druckplatte auf dem Zylinderkörper 12, wird je nach Drehrichtung, die linke oder rechte Steuerkurve, z.B. zur Zylindermitte hin bewegt, und die gegenüberliegende Steuerkurve 41 synchron hierzu zurückbewegt. Hierbei wird ebenfalls über die Rollenhebel 38 die Spannschiene 20 nach links oder rechts bewegt, und über die Winkelhebel 23, 24 die gegenüberliegende Spannschiene 21 in entgegengesetzter Richtung. Nach dem Verschwenken der Druckplatte werden beide Steuerkurven 41 zurückbewegt, so daß die Druckplatte unter der Kraft der Druckfedern 35 über beide Spannschienen 20, 21 auf den Zylinderkörper 12 festgespannt wird.

Die Arbeitsweise der Einrichtung gemäß Fig. 3 unterscheidet sich von der zuvor beschriebenen dadurch, daß nur eine Steuerkurve 54 vorgesehen ist, die eine beiderseits abgeschrägte Kurvenfläche aufweist, so daß über die Kurvenrolle 51 sowohl ein Verschwenken des Rollenhebels 50 als auch ein Verschieben desselben in axialer Richtung des Plattenzylinders 1 möglich ist. Bei dieser Ausführung wird zum Entspannen der Druckplatte zunächst über die Steuerkurve 54 ein Druck auf die Kurvenrolle 51 ausgeübt, so daß sie über den Rollenhebel 50, die Spannschiene 20 und gemeinsam mit ihr die Spannschiene 21, um ein geringes Maß gekippt werden. Sobald die Druckplatte hiermit entspannt ist, kann z.B. über den Stellmotor 56 ein Verschieben der Steuerkurve 54 in axialer Richtung des Plattenzylinders durchgeführt werden, wodurch in der zuvor beschriebenen Weise die Druckplatte über die beiden Spannschienen 20, 21 auf dem Zylinderkörper 12 verschwenkt wird. Je nach Schräg-Registerabweichung kann dies in der einen oder anderen Richtung erfolgen. Nach dem Verschwenken wird auch hier die Kurvenrolle 51 entlastet, so daß über die Druckfedern 35 ein Spannen der Druckplatte 19 erfolgt.

Die Arbeitsweise der in Fig. 4 gezeigten Ausführung verwendet zum Lösen der Druckplatte 19 den Steuerzylinder 60, der z.B. im Stillstand des Plattenzylinders 1 die Steuerkurve 54 um einen gewissen Betrag nach rechts verschiebt, so daß über die Kurvenrolle 51 und den Rollenhebel 50 ein Kippen der beiden Spannschienen 20,21 herbeigeführt wird. Zum Verschwenken der Druckplatte 19 auf dem Zylinderkörper 12, wird sodann die am Plattenzylinder vorhandene nicht dargestellte Seitenregisterverstellung betätigt, so daß der Zylinderkörper 12 um einen gewissen Betrag nach links oder rechts verschoben wird. Dieser Betrag bestimmt somit die Verdrehung der Druckplatte 19 auf dem Zylinderkörper 12. Danach wird die Steuerkurve 54 in die Spannposition für die Druckplatte 19 zurückbewegt, so daß diese wieder auf dem Plattenzylinder festgespannt ist. Danach muß lediglich noch das Seitenregister wieder in die Ausgangsposition zurückgefahren werden.

Soll das Verschwenken der Druckplatte auf dem Plattenzylinder 1 während des Laufs der Maschine erfolgen, so wird zuerst der Druck und die Auftragwalzen abgestellt. Anschließend wird eine Seitenregisterverstellung um den erforderlichen Betrag durchgeführt und danach die Steuerkurve 54 nach rechts bewegt. Kommt bei der nächsten Drehbewegung die Kurvenrolle 51 in den Bereich der Kurvenfläche 53, so wird zunächst durch das Auflaufen der Kurvenrolle 51 ein Entspannen der Druckplatte 19 durchgeführt und gleichzeitig durch die seitliche Verlagerung der Eindrehung 52 gegenüber der Kurvenfläche 53 ein Verschwenken der Druckplatte bewirkt. Beim Auslaufen der Kurvenrolle 51 aus der Kurvenfläche 53 wird sodann die Druckplatte automatisch über die Druckfedern 35 gespannt. Das Seitenregister des Plattenzylinders wird nach der Schrägstellung in die alte Position zurückgefahren.

### TEILELISTE

- 1: Plattenzylinder
- 2: Gummizylinder
- 3: Druckzylinder
- 4: Überführtrommel
- 5: Überführtrommel
- 6: Farbwerk
- 7: Feuchtwerk
- 8: Feuchtmittelbehälter
- 9: Feuchtwalze
- 10: Farbkasten
- 11: Farbkastenwalze
- 12: Zylinderkörper
- 13: Achsschenkel
- 14: Achsschenkel
- 15: Lager
- 16: Maschinenseitengestell
- 17: Maschinenseitengestell
- 18: Schmitzring
- 19: Druckplatte
- 20: Spannschiene
- 21: Spannschiene
- 22: Grube
- 23: Winkel
- 24: Winkel
- 25: Lagerbolzen
- 26: Gewinde
- 27: Paßbüchse
- 28: Scheibe
- 29: Kugelgelenklager
- 30: Federring
- 31: Schraubbolzen
- 32: Plattenenden
- 33: Plattenenden
- 34: Federelement
- 35: Druckfeder
- 36: Ausnehmung
- 37: Aufnahmen
- 38: Rollenhebel
- 39: Kurvenrolle
- 40: Abschrägung
- 41: Steuerkurve
- 42: Lagerungen
- 43: Kupplungselement
- 44: Ausnehmungen
- 45: Auflage
- 46: Platte
- 47: Zentrierkörper
- 48: Schrauben
- 49: Paßschrauben
- 50: Rollenhebel
- 51: Kurvenrolle
- 52: Eindrehung
- 53: Kurvenfläche
- 54: Steuerkurve
- 55: Lagerung
- 56: Stellmotor
- 57: Gewindeführung
- 58: Tragbolzen
- 59: Langloch
- 60: Steuerzylinder
- 61: Kolbenstange
- 62: Winkelhebel
- 63: Bolzen
- 64: Öffnung
- 65: Zapfen
- 66: Linie (Mittelstellung)

## Patentansprüche

1. Vorrichtung zum Aufspannen von biegsamen Druckplatten auf dem Plattenzylinder von Rotationsdruckmaschinen, mit einer Einrichtung zum Verschwenken der Druckplatte auf dem Plattenzylinder zur Korrektur des Passers, wobei die beiden Plattenenden in Spannschienen eingespannt sind,
**dadurch gekennzeichnet**,
daß die Spannschienen (20,21) an ihren beiden Enden über je einen Anlenkhebel (23,24) gelenkig verbunden sind, wobei die Anlenkhebel (23,24) am Zylinderkörper (12) schwenkbar gelagert sind, und daß die so verbundenen Spannschienen (20,21) über Steuermittel (41,54) kippbar und relativ zueinander so verstellbar sind, daß die Druckplatte (19) um einen genau bestimmten Drehpunkt (P) verschwenkt wird.

2. Vorrichtung nach Anspruch 1,
**dadurch gekennzeichnet**,
daß mindestens an einer Spannschiene (20) ein Stellmittel (50,51) befestigt ist, das mit einer am Maschinenseitengestell (17) geführten Steuerkurve (54) zusammenwirkt, derart, daß das Verdrehen der Druckplatte (19) über die Steuerkurve (54) gesteuert wird.

3. Vorrichtung nach Anspruch 1,
**dadurch gekennzeichnet**,
daß an einer Spannschiene (20) eine Kurvenrolle (51) angeordnet ist, daß die Steuerkurve (54) über Stellmittel verschwenkbar ist und in Arbeitsstellung mit der Kurvenrolle (51) zusammenwirkt und daß die Verstellung der Steuerkurve (54) während des Maschinenlaufs durchführbar ist.

4. Vorrichtung nach Anspruch 1 und 3,
**dadurch gekennzeichnet**,
daß die Kurvenrolle (51) über einen Rollenhebel (50) an der Spannschiene (20) gelagert ist, daß die Steuerkurve (54) in Arbeitsstellung zunächst den Rollenhebel (50) mit den Spannschienen (20,21) verschwenkt, so daß die Druckplatte (19) auf dem Plattenzylinder (12) gegen die Kraft von Spannfedern (35) entspannt wird, daß beim weiteren Eingriff die Kurvenrolle (51) eine axiale Bewegung in die Spannschiene (20) einleitet und daß im Auslaufbereich der Steuerkurve (54) die Spannschiene (20) zurückschwenkt, so daß die Druckplatte (19) über die Spannfedern (35) gespannt ist.

5. Vorrichtung nach Anspruch 1 und 2,
**dadurch gekennzeichnet**,
daß die Steuerkurve (54) in Arbeitsstellung bewegt wird und zunächst den Rollenhebel (50) mit den Spannschienen (20,21) verschwenkt und somit die Druckplatte (19) auf dem Plattenzylinder (12) entspannt, daß sodann der Plattenzylinder (12) von einer Seitenregisterverstellung axial verstellt wird, daß danach die Steuerkurve (54) aus der Arbeitsstellung zurückbewegt wird, so daß die Druckplatte (19) in der neuen Stellung gespannt wird und daß danach der Plattenzylinder (12) von der Seitenregisterverstellung in die Ausgangsposition zurückverstellt wird.

6. Vorrichtung nach Anspruch 1,
**dadurch gekennzeichnet**,
daß an einer Spannschiene (20) beiderseits eine Kurvenrolle (39) angeordnet ist, die mit je einer Steuerkurve (41) zusammenwirken, und daß die Steuerkurven (41) und die Kurvenrollen (39) an ihren Kurven bzw. Rollflächen (4) abgeschrägt ausgebildet sind.

7. Vorrichtung nach Anspruch 1 und 3,
**dadurch gekennzeichnet**,
daß die Kurvenrolle (51) und die damit zusammenwirkende Steuerkurve (54) auf ihren Laufflächen (52,53) beiderseits abgeschrägt sind und daß die Steuerkurve (54) seitlich verstellbar im Maschinenseitengestell (17) gelagert ist, wobei die seitliche Verstellung mit einem am Maschinenseitengestell (17) befestigten Stellmotor (56) durchführbar ist.

8. Vorrichtung nach Anspruch 1 und 5,
**dadurch gekennzeichnet**,
daß einer Spannschiene (20) beiderseits ein Rollenhebel (38) zugeordnet ist, die jeweils eine einseitig abgeschrägte Kurvenrolle (39) tragen, die wiederum mit je einer ebenfalls einseitig abgeschrägten im Maschinenseitengestell (16,17) gelagerten in Form eines Laufrings ausgebildeten Steuerkurve (41) zusammenwirken, die zum Lösen der Plattenspannung und zur Veränderung des Verdrehregisters axial verschiebbar sind, wobei die Kurvenrolle (39) und die Steuerkurve (41) außerhalb der Schmitzringe (18) vorgesehen sind.

9. Vorrichtung nach Anspruch 1,
**dadurch gekennzeichnet**,
daß die Druckplatte (19) an beiden Plattenenden (32,33) abgewinkelt ist und mit den abgewinkelten Schenkeln an den Spannschienen (20,21) eingehakt ist, daß zur Plattenspannung Druckfedern (35) zwischen den Spannschienen (20,21) und dem Zylinderkörper (12) vorgesehen sind und daß die abgewinkelten Schenkel (32,33) von Federelementen (34) gehalten sind.

10. Vorrichtung nach Anspruch 1,
**dadurch gekennzeichnet**,
daß jeder der beiden schwenkbar gelagerten Spannschienen (20,21) zur gemeinsamen Schwenkbewegung über Kupplungselemente (43) gekoppelt sind, so daß die über Steuerhebel (38,50) auf die Spannschiene (20) übertragene Kippbewegung von beiden Spannschienen (20,21) in entgegengesetzter Drehrichtung gleichzeitig ausgeführt wird.

11. Vorrichtung nach Anspruch 1,
**dadurch gekennzeichnet**,
daß die beiden Anlenkhebel zum Verstellen der Spannschienen (20,21) als Winkelhebel (23,24) ausgebildet und schwenkbar am Grund des Zylinderkanals (22) auf Lagerbolzen (25) gelagert sind, so daß der Drehpunkt (P), um den die Druckplatte (19) beim Verstellen des Verdrehregisters bewegt wird, im Bildbereich der Druckplatte (19) liegt.

12. Vorrichtung nach Anspruch 1 und 11,
**dadurch gekennzeichnet**,
daß die beiden Schenkel der Winkelhebel (23,24) unterschiedlich lang ausgeführt sind und der Drehpunkt (25) jedes Hebels zum kürzeren Schenkel hin versetzt ist, und daß in der Mittelstellung die Verbindung (bei 31) zwischen den Spannschienen (20,21) und den Winkelhebeln (23,24) auf Linien (66) vorgesehen sind, die rechtwinklig zur Plattenzylinder-Längsachse verlaufen.

13. Vorrichtung nach Anspruch 1 und 11,
**dadurch gekennzeichnet**,
daß zwischen Spannschienen (20,21) und den Winkelhebeln (23,24) Bolzenverbindungen (31) mit Kugelgelenklagern (29) vorgesehen sind.

## Claims

1. Device for mounting and tensioning a flexible printing plate on a plate cylinder of a rotary printing machine, comprising means for pivoting said printing plate on said plate cylinder so as to provide register correction, both plate ends being clamped in tensioning rails,
characterized in
that the respective ends of said tensioning rails (20, 21) are articulatingly connected to each other via a respective pivot lever (23, 24), said pivot levers (23, 24) being pivot-mounted on a cylinder body (12), and that, via control means (41, 54), said tensioning rails (20, 21), which are connected to each other in such a manner, are tiltable and adjustable relatively to each other in such a manner that said printing plate (19) is pivoted about a precisely defined pivot point (P).

2. Device according to Claim 1,
characterized in
that an adjusting means (50, 51) is fastened to, at least, one tensioning rail (20), said adjusting means cooperating with a control cam (54) guided at the machine side frame (17) in such a manner that the turning of the printing plate (19) is controlled via said control cam (54).

3. Device according to Claim 1,
characterized in
that a cam roller (51) is provided at the tensioning rail (20), that said control cam (54) may be pivoted via adjusting means and, when being in its working position, cooperates with said cam roller (51), and that the adjustment of said control cam (54) can be effected while the machine is running.

4. Device according to Claims 1 and 3,
characterized in
that the cam roller (51) is mounted at the tensioning rail (20) via a roller lever (50), that, in its working position, the control cam first pivots said roller lever (50) together with the tensioning rails (20, 21) so that the printing plate (19) is untensioned on the cylinder body (12) against an opposing compression-spring (35) bias, that, during further engagement, said cam roller (51) imparts to the tensioning rail (20) an axial movement, and that in the end section of said control cam (54) said tensioning rail (20) is pivoted back so that said printing plate (19) is tensioned via said compression springs (35).

5. Device according to Claims 1 and 2,
characterized in
that the control cam (54) is moved into its working position and first pivots the roller lever (50) together with the tensioning rails (20, 21), thus untensioning the printing plate (19) on the cylinder body (12), that thereafter the plate cylinder (1) is axially adjusted by a lateral register adjusting means, that the control cam (54) then leaves its working position so that, in the position now obtained, said printing plate (19) is tensioned, and that thereafter said plate cylinder (1) is moved back into its original position by the lateral register adjusting means.

6. Device according to Claim 1,
characterized in
that a respective cam roller (39) is provided at a tensioning rail (20) on both sides thereof, said cam rollers cooperating with respective control cams (41), and that said control cams (41) and said cam rollers (39) feature beveled rolling surfaces (40).

7. Device according to Claims 1 and 3,
characterized in
that the cam roller (51) and the control cam (54) cooperating therewith feature beveled rolling surfaces (52, 53) on both sides thereof, and that said control cam (54) is supported in the machine side frame (17) so as to be laterally adjustable, the lateral adjustment being effected by means of an adjusting motor (56) fastened to said machine side frame (17).

8. Device according to Claim 1 and 5,
characterized in
that a respective roller lever (38) is assigned to a tensioning rail (20) on both sides thereof, each of said roller levers carrying a cam roller (39) beveled on one side thereof, each of said cam rollers, in turn, cooperating with a respective control cam (41) which, in the form of a race, is also beveled on one side thereof and supported in the machine side frame (16, 17), said control cams being axially displaceable for relieving the plate tension and for changing the turning register, said cam rollers (39) and said control cams (41) being provided outside the cylinder bearers (18).

9. Device according to Claim 1,
characterized in
that the printing plate (19) features angle-shaped portions at both plate ends (32, 33) and is suspended by said angle-shaped portions from the tensioning rails (20, 21), that compression springs (35) are provided between said tensioning rails (20, 21) and the cylinder body (12) for applying tension to the printing plate, and that said angle-shaped portions (32, 33) are retained by spring elements (34).

10. Device according to Claim 1,
characterized in
that the two pivot-mounted tensioning rails (20, 21) are connected to each other, via coupling elements (43), so that they are pivotable in common, the tilting being transmitted, via control levers (38, 50), onto the tensioning rail (20) is simultaneously effected by both tensioning rails (20, 21) in opposite rotary directions.

11. Device according to Claim 1,
characterized in
that the two pivot levers for adjusting the tensioning rails (20, 21) are designed as angular levers (23, 24) and pivot-mounted on bearing bolts (25) at the bottom of the cylinder channel (22) so that the pivot point (P) about which the printing plate (19) is moved when adjusting the turning register is located in a image area of the printing plate (19).

12. Device according to Claims 1 and 11,
characterized in
that the two legs of the angular levers (23, 24) differ in length and that the pivot point (25) of each lever is offset towards the shorter leg, and that, in a mid-position of said angular levers, the connection (at 31) is provided between the tensioning rails (20, 21) and the angular levers (23, 24) on lines (66) extending perpendicularly to a longitudinal axis of the plate cylinder.

13. Device according to Claims 1 and 11,
characterized in
that screw bolts (31) having ball-joint bearings (29) are provided between the tensioning rails (20, 21) and the angular levers (23, 24).

## Revendications

1. Dispositif de fixation de plaques d'impression souples sur le cylindre porte-plaque de presses rotatives à imprimer comportant un dispositif pour faire pivoter la plaque d'impression sur le cylindre porte-plaque afin de corriger le repère, les deux extrémités de la plaque étant fixées dans des rails de serrage, caractérisé en ce que les rails de serrage (20, 21) sont assemblés, de manière articulée, à leurs deux extrémités, chacune par un levier d'articulation (23, 24), les leviers d'articulation (23, 24) étant montés pivotants sur le corps du cylindre (12), et en ce que les rails de serrage (20, 21) ainsi assemblés peuvent être basculés et déplacés l'un par rapport à l'autre, par l'intermédiaire de moyens de commande (41, 54), de telle sorte que la plaque d'impression (19) pivote autour d'un point de rotation (P) exactement déterminé.

2. Dispositif selon la revendication 1, caractérisé en ce qu'il fixé sur au moins un rail de serrage (20), un moyen de réglage (50, 51) qui coopère avec une came de commande (54), guidée sur le bâti latéral (17) de la machine de manière que la rotation de la plaque d'impression (19) soit commandée par l'intermédiaire de la came de commande (54).

3. Dispositif selon la revendication 1, caractérisé en ce qu'un galet de came (51) est placé sur un rail de serrage (20), en ce que la came de commande (54) peut pivoter par l'intermédiaire de moyens de réglage et coopère en position de travail avec le galet de came (51) et en ce que le réglage de la came de commande (54) est exécuté pendant le fonctionnement de la machine.

4. Dispositif selon les revendications 1 et 3, caractérisé en ce que le galet de came (51) est monté sur le rail de serrage (20), par l'intermédiaire d'un levier à galet (50), en ce que la came de commande (54) en position de travail fait tout d'abord pivoter le levier à galet (50) avec les rails de serrage (20, 21), de manière que la plaque d'impression soit relâchée sur le cylindre porte-plaque (12), à l'encontre de la force de ressorts de serrage (35), en ce que, l'engagement se poursuivant, le galet de came (51) amorce un déplacement axial dans le rail de serrage (20) et en ce que le rail de serrage (20) se replace dans la zone de sortie de la came de commande (54), de manière que la plaque d'impression (19) soit serrée par les ressorts de serrage (35).

5. Dispositif selon les revendications 1 et 2, caractérisé en ce que la came de commande (54) est déplacée en position de travail et fait pivoter tout d'abord le levier à galet (50) avec les rails de serrage (20, 21) et relâche ainsi la plaque d'impression (19) placée sur le cylindre porte-plaque (12), en ce qu'ensuite le cylindre porte-plaque (12) est déplacé axialement par un réglage de repérage de page, en ce qu'ensuite la came de commande (54) est replacée à partir de la position de travail de manière que la plaque d'impression (19) soit serrée dans la nouvelle position et en ce qu'ensuite le cylindre porte-plaque (12) est replacé dans la position initiale, par le réglage de repérage de page.

6. Dispositif selon la revendication 1, caractérisé en ce que des deux côtés d'un rail de serrage (20) est placé un galet de came (39), chacun d'eux coopérant avec une came de commande (41) et en ce que les cames de commande (41) et les galets de came (39) sont chanfreinés sur leurs cames ou surfaces de roulement (4).

7. Dispositif selon les revendications 1 et 3, caractérisé en ce que le galet de came (51) et la came de commande (54) coopérant avec celui-ci sont chanfreinés tous deux sur leurs surfaces de roulement (52, 53) et en ce que la came de commande (54) est montée dans le bâti latéral de machine (17), le déplacement latéral étant exécuté avec un servomoteur (56), fixé sur le bâti latéral de machine (17).

8. Dispositif selon les revendications 1 et 5, caractérisé en ce qu'il est associé à un rail de serrage (20), des deux côtés, un levier à galet (38), chacun portant un galet de came (39) chanfreiné d'un côté et chacun coopérant à son tour avec une came de commande (41), configurée en bague de roulement également chanfreinée d'un côté, montée dans le bâti latéral de machine (16, 17), les cames de commande (41) étant déplaçables axialement pour supprimer le serrage de la plaque et pour faire varier le registre de rotation, le galet de came (39) et la came de commande (41) étant prévus à l'extérieur des bagues de cylindre (18).

9. Dispositif selon la revendication 1, caractérisé en ce que la plaque d'impression (19) est coudée aux deux extrémités de plaque (32, 38) et s'accroche aux rails de serrage (20, 21) par les bras coudés, en ce qu'il est prévu des ressorts de pression (35) entre les rails de serrage (20, 21) et le corps de cylindre (12), pour le serrage de la plaque et en ce que les bras coudés (32, 33) sont maintenus par des éléments à ressort (34).

10. Dispositif selon la revendication 1, caractérisé en ce que chacun des deux rails de serrage (20, 21) montés pivotants, est accouplé pour le pivotement commun, par des éléments d'accouplement (43), de manière que le mouvement de basculement des deux rails de serrage (20, 21) dans le sens de rotation opposé, transmis au rail de serrage (20), par l'intermédiaire de leviers de commande (38, 50), soit exécuté simultanément.

11. Dispositif selon la revendication 1, caractérisé en ce que les deux leviers d'articulation destinés au déplacement des rails de serrage (20, 21) sont des leviers coudés (23, 24) et sont montés pivotants sur le fond du canal de cylindre (22), sur des tourillons de palier (25), de manière que le point de rotation (P) autour duquel la plaque d'impression (19) tourne lors du déplacement du registre de rotation, apparaisse dans la zone d'image de la plaque d'impression (19).

12. Dispositif selon les revendications 1 et 11, caractérisé en ce que les deux branches des leviers coudés (23, 24) présentent des longueurs différentes, et le point de rotation (25) de chaque levier est prévu sur la branche la plus courte de celui-ci, et en ce que la liaison entre les rails de serrage (20,21) et les leviers coudés (23, 24) est organisée, dans la position moyenne, selon des lignes (66) qui s'étendent perpendiculairement à l'axe longitudinal du cylindre porte-plaque.

13. Dispositif selon les revendications 1 et 11, caractérisé en ce qu'il est prévu des assemblages à boulons (31) avec des paliers (29) pour joints à rotule, entre les rails de serrage (20, 21) et les leviers coudés (23, 24).
